# EUROPÄISCHE PATENTSCHRIFT

(11) **EP 0 955 407 B1**
(45) Veröffentlichungstag und Bekanntmachung des Hinweises auf die Patenterteilung: **20.08.2003**
(21) Anmeldenummer: 99101846.6
(22) Anmeldetag: 28.01.1999
(51) Int. Cl.: D21H 15/00, D21F 1/00

(54) **Auftragsverfahren und -vorrichtung**
Method of and device for application
Procédé et appareil d'application

(30) Priorität: 08.05.1998 DE 19820585
(43) Veröffentlichungstag der Anmeldung: 10.11.1999
(73) Patentinhaber: Voith Paper Patent GmbH, 89522 Heidenheim (DE)
(72) Erfinder: Egelhof, Dieter, 89520 Heidenheim (DE)

(56) Entgegenhaltungen:
- DE-A- 3 327 056
- DE-A- 3 937 652

## Beschreibung

Die Erfindung betrifft ein Verfahren und eine Vorrichtung zum Auftragen eines flüssigen oder pastösen Mediums auf eine laufende Materialbahn aus Papier oder Karton gemäß dem Oberbegriff des ersten Verfahrensanspruches, beziehungsweise des ersten Vorrichtungsanspruches.

Die Erfindung geht von der deutschen Patentschrift DE 194 23 48 als nächstliegenden Stand der Technik aus. Dort wird mittels eines Stoffauflaufes eine Fasersuspension auf einem Langsieb abgelegt. Auf der der Fasersuspension abgewandten Seite des Siebes (Unterseite des Siebes) befinden sich erste Entwässerungselemente. Hier bildet sich ein Faservlies. Nach einer Anfangsentwässerung wird, auf der bisher nicht von einem Sieb bedeckten Seite des Faservlieses, ein zweites Sieb aufgelegt. Auf der nicht das Faservlies berührenden Seite dieses zweiten Siebes sind weitere Entwässerungselemente angeordnet. Somit erfolgt in diesem Bereich eine Entwässerung des Faservlieses in die andere Richtung. Gegenüberliegend sind auf der Unterseite des ersten Siebes Auftragseinrichtungen (Applikatoren) der Sieboberfläche zugeordnet. Diese Auftragseinrichtungen bringen ein Auftragsmedium (Zusatzstoff) - durch das untere Sieb hindurch - in die Faserstoffbahn hinein. Die Entwässerungselemente (Saugeinrichtungen) des zweiten Siebes unterstützen das Eindringen des Auftragsmediums in die Faserstoffbahn. Im Doppelsiebbereich sind im wesentlichen auf der einen Siebaußenseite nur Entwässerungselemente und auf der anderen Siebaußenseite nur Auftragseinrichtungen angeordnet. Der Auftrag erfolgt nur auf einer Seite der Faserstoffbahn.

Nachteilig bei diesem Stand der Technik ist es, daß die erzeugten Papiere, aufgrund der relativ groben Siebstruktur als Folge der Auftragung des Auftragsmediums auch große Siebmarken aufweisen, das heißt sie weisen auf der Bahn Erhebungen und Vertiefungen auf, die die Qualität des Papieres mindern.

Es ist deshalb Aufgabe der Erfindung ein weiteres Verfahren und eine weitere Vorrichtung zu finden, die eine verbesserte Oberflächengüte ergibt.

Die Aufgabe der Erfindung wird durch die Merkmale des ersten Verfahrensanspruches, beziehungsweise des ersten Vorrichtungsanspruches gelöst.

Der Erfinder hat folgendes erkannt:

Ein Sieb, das sowohl zur Entwässerung, als auch zum Stützen der Faserbahn beim Auftragen des Auftragsmediums dient, kann bezüglich seiner mechanischen Eigenschaften nur für eine der beiden Aufgaben optimal ausgelegt sein. Ist das Sieb für die Entwässerung optimal ausgelegt, so hat es eine relativ große Maschenweite, damit eine wirksame und schnelle Entwässerung im Anfangsbereich der Siebpartie entsteht.

Weiterhin hat der Erfinder erkannt, daß Siebmarken zum einen entstehen, weil die Fäden des Siebes einen Teil der Faserstoffbahn abdecken und deshalb an diesen Stellen nicht ausreichend das Auftragsmedium zwischen Faserstoffbahn und Fäden gelangt. Zum anderen kommt es beim Auftragen des Auftragsmediums im Bereich einer Masche zu einer Anhäufung des Auftragsmediums. Beim Ablösen des Siebes von der mit Auftragsmedium benetzten Faserstoffbahnoberfläche entstehen dann im Bereich der Siebmaschen kleine, störende Erhebungen. Je größer die Siebmaschen sind, desto größer fallen auch die Erhebungen in ihren Abmessungen aus. Diese Erhebungen führen zu Problemen bei der Weiterbehandlung der Faserstoffbahn. Im übrigen kann es auch vorteilhaft sein, wenn die Siebbahn, die der Auftragsvorrichtung gegenüberliegt, mechanisch für eine optimal stützende Wirkung ausgelegt wird, so daß sich eine möglichst gleichmäßige Auftragung über die gesamte Siebbreite ergibt.

Aufgrund der vorausgegangenen Überlegungen, kam der Erfinder zu der beschriebenen Lösung. Demgemäß wird vorgeschlagen, das Auftragsverfahren so zu gestalten, daß das erste Faservlies in einem ersten Doppelsieb entsteht, das optimal für die Entwässerung ausgelegt ist. Danach wird die Faserstoffbahn auf ein zweites Doppelsieb übergeben, welches bezüglich seiner mechanischen Eigenschaften optimal für die Aufbringung des Auftragsmediums im Siebbereich ausgelegt ist.

Gemäß einer Weiterbildung des Erfindungsgedanken kann das zweite Sieb, durch das das Auftragsmedium auf die Materialbahn aufgetragen wird, feinstrukturierter gestaltet sein, oder ein poröses Band, als die beiden ersten Siebe, die für die Entwässerung der Siebbahn genutzt werden.

In der zweiten Doppelsiebzone hat man auch die Möglichkeit die Faserstoffbahn von zwei Seiten her mit einem Auftragsmedium zu versehen. Dieses hat den weiteren Vorteil, daß das jeweils gegenüberliegende Sieb die Auftragseinrichtung stützt. Es besteht aber auch die Möglichkeit, das Auftragsmedium nur von einer Seite her aufzutragen. In diesem Fall muß nur das auf dieser Seite sich befindende Sieb feinstrukturierter sein.

Die konstruktive Ausgestaltung der Auftragseinrichtung kann alle bekannten Ausführungsformen haben. Eine beispielshafte Ausgestaltung ist die Verwendung eines Streichaggregates in der Form einer Schlitzdüsen- oder Rakeleinrichtung. Ferner kann die Auftragseinrichtung ein Sprühauftragssystem sein.

Eine weitere Ausgestaltung der erfindungsgemäßen zweiten Doppelsiebzone ist die Anordnung von weiteren Entwässerungselementen. Aufgrund der Feinmaschigkeit der Siebe führen die Entwässerungselemente zu einer Erhöhung des Trockengehalts der Faserstoffbahn, ohne nennenswerte Siebmarkierungen zu hinterlassen. Eine alternierende Anordnung der Entwässerungselemente in der zweiten Doppelsiebzone begünstigt auch den symmetrischen Blattaufbau der Faserstoffbahn.

Ein direktes einander gegenüber Anordnen von Entwässerungselement und Auftragseinrichtung in der zweiten Doppelsiebzone, bewirkt eine präzisere Führung der Siebe und verbessert somit den Auftrags- und Entwässerungsprozeß.

Weitere Ausgestaltungen der Erfindungen sind in den Unteransprüchen zum ersten Verfahrensanspruch, beziehungsweise zum ersten Vorrichtungsanspruch und in der nachfolgenden Figurenbeschreibung dargestellt.

Es versteht sich, daß die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung eines bevorzugten Ausführungsbeispiels unter Bezugnahme auf die Zeichnung.
- Fig. 1: Siebpartie einer erfindungsgemäßen Papieroder Kartonmaschine.

In der Figur 1 wird eine Stoffsuspension mittels einer Stoffauflaufdüse 1 in einen Spalt zwischen die Siebe 2, 6 hineingespritzt. Der Abstand der Siebleitwalzen 3, 5 bedingt die Offnungsweite des Spaltes. In einer nachfolgenden Doppelsieb-Blattbildungszone 4 der ersten Doppelsiebzone 19 wird die Suspension soweit entwässert, daß sich ein Faservlies P bildet. Die Siebtrennung erfolgt im Umschlingungsbereich des Siebes 6 auf der Siebleitwalze 8. Durch eine in der Siebleitwalze 8 vorhandenen Saugzone 7 folgt die Faserstoffbahn P dem Verlauf des Siebes 6. Im Bereich zwischen den Siebleitwalzen 8, 18 berührt das feinmaschigere Sieb 10 die Faserstoffbahn P. Mittels der Abnahmesaugwalze 11 und ihrer Saugzone 9 wird die Faserstoffbahn P auf das Sieb 10 umgelenkt. Ein zweites, feinmaschiges Sieb 13 wird - von unten kommend - von der Siebleitwalze 14 umgelenkt und von unten her auf die Faserstoffbahn P aufgelegt. Somit entsteht eine zweite Doppelsiebzone 20, die gegenüber der ersten, das Faservlies bildenden Doppelsiebzone 19, feinmaschigere Siebe 9, 10 aufweist. Eine erste Auftragseinrichtung 12 trägt von oben her durch das Sieb 10 hindurch ein Auftragsmedium auf die Faserstoffbahn P auf. Ein nachfolgendes Entwässerungselement 15 bewirkt eine Entwässerung nach unten und entzieht der Faserstoffbahn P weiteres Siebwasser und/oder Wasser des Auftragsmediums. Eine Auftragseinrichtung 16 trägt auf die andere Seite der Faserstoffbahn P ebenfalls ein Auftragsmedium auf. Das oben angeordnete, nachfolgende Entwässerungselement 17 bewirkt eine Entwässerung nach oben. Diese wechselseitige Anordnung der Entwässerungselemente 15, 17 beugt einer Einseitigkeit der Faserstoffbahn-Oberflächen vor.

Insbesondere kann auch bereits in der ersten Doppelsiebzone ein Vorimprägnieren der Bahn und die feinere Auftragung in der zweiten Doppelsiebzone mit den Mitteln 12, 15, 16, 17 - wie beschrieben -, erfolgen.

Mit dem oben beschriebenen erfindungsgemäßen Verfahren und der erfindungsgemäßen Vorrichtung ist es nun möglich, das Aufbringen von Auftragsmedium in der Naßpartie der Papiermaschine optimal durchzuführen, da jetzt die Auftragung mit Hilfe von besonders geeigneten Siebe erfolgt, während die initiale Entwässerung des Faservlieses weiterhin ohne jegliche Einschränkung betrieben werden kann. Dies führt im Endergebnis zu einer wesentlichen Reduzierung von Siebmarkenbildung und einer gleichmäßigen Oberfläche der entstehenden Papierbahn.

### Bezugszeichenliste

- 1: Stoffauflauf
- 2: Sieb
- 3: Siebleitwalze
- 4: Doppelsiebblattbildungszone
- 5: Siebleitwalze
- 6: Sieb
- 7: Saugzone
- 8: Siebsaugwalze
- 9: Saugzone
- 10: feinmaschiges Sieb
- 11: Siebsaugwalze
- 12: Auftragseinrichtung
- 13: feinmaschiges Sieb
- 14: Siebleitwalze
- 15: Entwässerungselement
- 16: Auftragseinrichtung
- 17: Entwässerungselement
- 18: Saugzone
- 19: erste Doppelsiebzone
- 20: zweite Doppelsiebzone

## Patentansprüche

1. Verfahren zum Auftragen eines flüssigen oder pastösen Auftragsmediums auf eine laufende Materialbahn (P) aus Papier oder Karton, wobei in einer Siebpartie in einer ersten Doppelsiebzone (19) die Materialbahn (P) zwischen zwei sandwichartig verlaufenden Sieben (2, 6)oder gegebenenfalls zwischen einem Sieb und einer Formierwalzenoberfläche gebildet wird,
**dadurch gekennzeichnet, daß**
die Materialbahn (P) an eine weitere Doppelsiebzone (20) mit zwei weiteren sandwichartig verlaufenden Sieben (10, 13) übergeben wird und das Auftragsmedium durch mindestens eines der beiden Siebe (10; 13) auf die Materialbahn (P) aufgetragen wird.

2. Verfahren nach Anspruch 1, **dadurch gekennzeichnet, daß** mindestens eines der beiden Siebe (10, 13) eine andere feinere Struktur aufweist als die ersten Siebe (2, 6).

3. Verfahren nach einem der Ansprüche 1 - 2, **dadurch gekennzeichnet, daß** das Auftragsmedium nur auf einer Seite der Materialbahn (P) aufgetragen wird.

4. Verfahren nach einem der Ansprüche 1 - 3, **dadurch gekennzeichnet, daß** das Auftragsmedium auf beiden Seiten der Materialbahn (P) aufgetragen wird.

5. Verfahren nach einem der Ansprüche 1 - 4, **dadurch gekennzeichnet, daß** im Anschluß an das Auftragen des Auftragsmediums eine Absaugung mit Saugern oder Saugwalzen auf der gegenüberliegenden Seite der Materialbahn stattfindet.

6. Verfahren nach Anspruch 5, **dadurch gekennzeichnet, daß** dem Absaugen folgend auf der gleichen Materialbahnseite ein weiteres Auftragen von Auftragsmedium mit einem nachfolgenden Absaugen auf der gegenüberliegenden Seite stattfindet.

7. Papiermaschine mit einer Vorrichtung zum Auftragen eines flüssigen oder pastösen Auftragsmediums auf eine laufende Materialbahn (P) aus Papier oder Karton mit einer Siebpartie, welche eine erste Doppelsiebzone (19) mit sandwichartig verlaufenden Sieben (2, 3) aufweist,
**dadurch gekennzeichnet, daß**
der ersten Doppelsiebzone (19) folgend eine zweite Doppelsiebzone (20) vorgesehen ist, die mindestens eine Auftragseinrichtung (12, 16) auf mindestens einer Bahnseite aufweist.

8. Papiermaschine mit einer Vorrichtung gemäß Anspruch 7, **dadurch gekennzeichnet, daß** mindestens eines der Siebe (10, 13) der zweiten Doppelsiebzone (20) eine andere feinere Struktur aufweist, als die Siebe (2, 6) der ersten Doppelsiebzone (19).

9. Papiermaschine mit einer Vorrichtung nach einer der Ansprüche 7 - 8, **dadurch gekennzeichnet, daß** die beiden Siebe (10, 13) der zweiten Doppelsiebzone die gleiche Struktur aufweist.

10. Papiermaschine mit einer Vorrichtung nach einem der Ansprüche 7 - 9, **dadurch gekennzeichnet, daß** in der zweiten Doppelsiebzone (20) mindestens eine Entwässerungseinrichtung (15, 17) angeordnet ist.

11. Papiermaschine mit einer Vorrichtung nach einem der Ansprüche 7 - 10, **dadurch gekennzeichnet, daß** in der zweiten Doppelsiebzone (20) mindestens eine Entwässerungseinrichtung (15, 17) und mindestens eine Auftragseinrichtung (12, 16) alternierend angeordnet sind.

12. Papiermaschine mit einer Vorrichtung nach einem der Ansprüche 7 bis 11, **dadurch gekennzeichnet, daß** in der zweiten Doppelsiebzone (20) mindestens eine Entwässerungseinrichtung(15, 17) und mindestens eine Auftragseinrichtung (12, 16) gegenüberliegend angeordnet sind.

13. Papiermaschine mit einer Vorrichtung nach einem der Ansprüche 7 - 12, **dadurch gekennzeichnet, daß** anstelle der in der zweiten Doppelsiebzone verwendeten Siebe, herkömmlicher Bauweise, poröse strukturierte Bänder verwendet werden.

14. Papiermaschine mit einer Vorrichtung nach einem der Ansprüche 7 - 13, **dadurch gekennzeichnet, daß** die Auftragseinrichtungen (12, 16) und die Entwässerungselemente (15, 17) zusätzlich in der ersten Doppelsiebzone angeordnet sind.

## Claims

1. Method of applying a liquid or pasty application medium to a moving material web (P) of paper or board, the material web (P) being formed in a wire section in a first twin-wire zone (19) between two wires (2, 6) running in the manner of a sandwich, or possibly between a wire and a forming roll surface, **characterized in that** the material web (P) is transferred to a further twin-wire zone (20) having two further wires (10, 13) running in a manner of a sandwich, and the application medium is applied to the material web (P) through at least one of the two wires (10; 13).

2. Method according to Claim 1, **characterized in that** at least one of the two wires (10, 13) has another, finer structure than the first wires (2, 6).

3. Method according to one of Claims 1 - 2, **characterized in that** the application medium is applied only to one side of the material web (P).

4. Method according to one of Claims 1 - 3, **characterized in that** the application medium is applied to both sides of the material web (P).

5. Method according to one of Claims 1 - 4, **characterized in that**, following the application of the application medium, extraction is carried out with suction means or suction rolls on the opposite side of the material web.

6. Method according to Claim 5, **characterized in that** following the extraction, on the same side of the material web, a further application of application medium is carried out with subsequent extraction on the opposite side.

7. Papermaking machine having an apparatus for applying a liquid or pasty application medium to a moving material web (P) of paper or board, having a wire section which has a first twin-wire zone (19) with wires (2, 3) running in a manner of a sandwich, **characterized in that** a second twin-wire zone (20) is provided, following the first twin-wire zone (19), and has at least one application device (12, 16) on at least one side of the web.

8. Papermaking machine having an apparatus according to Claim 7, **characterized in that** at least one of the wires (10, 13) of the second twin-wire zone (20) has another, finer structure than the wires (2, 6) of the first twin-wire zone (19).

9. Papermaking machine having an apparatus according to one of Claims 7 - 8, **characterized in that** the two wires (10, 13) of the second twin-wire zone have the same structure.

10. Papermaking machine having an apparatus according to one of Claims 7 - 9, **characterized in that** at least one dewatering device (15, 17) is arranged in the second twin-wire zone (20).

11. Papermaking machine having an apparatus according to one of Claims 7 - 10, **characterized in that** at least one dewatering device (15, 17) and at least one application device (12, 16) are arranged alternately in the second twin-wire zone (20).

12. Papermaking machine having an apparatus according to one of Claims 7 to 11, **characterized in that** at least one dewatering device (15, 17) and at least one application device (12, 16) are arranged opposite each other in the second twin-wire zone (20).

13. Papermaking machine having an apparatus according to one of Claims 7 - 12, **characterized in that**, instead of the wires of conventional design used in the second twin-wire zone, porous structured belts are used.

14. Papermaking machine having an apparatus according to one of Claims 7 - 13, **characterized in that** the application devices (12, 16) and the dewatering elements (15, 17) are additionally arranged in the first twin-wire zone.

## Revendications

1. Procédé d'application d'une matière d'enduction liquide ou pâteuse sur une bande de matériau (P) en mouvement constituée de papier ou de carton, dans lequel, dans une section de toile dans une première zone à double toile (19) la bande de matériau (P) est formée entre deux toiles (2, 6) s'étendant en sandwich ou éventuellement entre une toile et une surface d'un rouleau de formage,
**caractérisé en ce que**
la bande de matériau (P) est transférée à une zone à double toile supplémentaire (20) ayant deux toiles (10, 13) supplémentaires s'étendant en sandwich, et la matière d'enduction est appliquée par au moins l'une des deux toiles (10 ; 13) sur la bande de matériau (P).

2. Procédé selon la revendication 1, **caractérisé en ce qu'**au moins l'une des deux toiles (10, 13) présente une autre structure plus fine que les premières toiles (2, 6).

3. Procédé selon l'une quelconque des revendications 1 - 2, **caractérisé en ce que** la matière d'enduction n'est appliquée que d'un côté de la bande de matériau (P).

4. Procédé selon l'une quelconque des revendications 1 - 3, **caractérisé en ce que** la matière d'enduction est appliquée des deux côtés de la bande de matériau (P).

5. Procédé selon l'une quelconque des revendications 1 - 4, **caractérisé en ce qu'**à la suite de l'application de la matière d'enduction, on effectue une aspiration avec des caisses aspirantes ou des rouleaux aspirants du côté opposé de la bande de matériau.

6. Procédé selon la revendication 5, **caractérisé en ce qu'**après l'aspiration, on effectue du même côté de la bande de matériau une application supplémentaire de matière d'enduction avec une aspiration subséquente du côté opposé.

7. Machine à papier comprenant un dispositif pour l'application d'une matière d'enduction liquide ou pâteuse sur une bande de matériau (P) en mouvement constituée de papier ou de carton, avec une section de toile, qui présente une première zone à double toile (19) avec des toiles (2, 3) s'étendant en sandwich,
**caractérisée en ce que**
la première zone à double toile (19) est suivie d'une deuxième zone à double toile (20) qui présente au moins un dispositif d'application (12, 16) sur au moins un côté de la bande.

8. Machine à papier comprenant un dispositif selon la revendication 7, **caractérisée en ce qu'**au moins l'une des toiles (10, 13) de la deuxième zone à double toile (20) présente une autre structure plus fine que les toiles (2, 6) de la première zone à double toile (19).

9. Machine à papier comprenant un dispositif selon l'une quelconque des revendications 7 - 8, **caractérisée en ce que** les deux toiles (10, 13) de la deuxième zone à double toile présentent la même structure.

10. Machine à papier comprenant un dispositif selon l'une quelconque des revendications 7 - 9, **caractérisée en ce qu'**au moins un dispositif de déshydratation (15, 17) est disposé dans la deuxième zone à double toile (20).

11. Machine à papier comprenant un dispositif selon l'une quelconque des revendications 7 - 10, **caractérisée en ce qu'**au moins un dispositif de déshydratation (15, 17) et au moins un dispositif d'application (12, 16) sont disposés en alternance dans la deuxième zone à double toile (20).

12. Machine à papier comprenant un dispositif selon l'une quelconque des revendications 7 - 11, **caractérisée en ce qu'**au moins un dispositif de déshydratation (15, 17) et au moins un dispositif d'application (12, 16) sont disposés en regard dans la deuxième zone à double toile (20).

13. Machine à papier comprenant un dispositif selon l'une quelconque des revendications 7 - 12, **caractérisée en ce qu'**au lieu des toiles utilisées dans la deuxième zone à double toile, de construction usuelle, on utilise des bandes structurées poreuses.

14. Machine à papier comprenant un dispositif selon l'une quelconque des revendications 7 - 13, **caractérisée en ce que** les dispositifs d'application (12, 16) et les éléments de déshydratation (15, 17) sont disposés en outre dans la première zone à double toile.
